# FASCICULE DE BREVET EUROPEEN

(11) **EP 2 873 783 B1**
(45) Date de publication et mention de la délivrance du brevet: **06.07.2016**
(21) Numéro de dépôt: 14192477.9
(22) Date de dépôt: 10.11.2014
(51) Int. Cl.: E04D 13/035, E06B 9/92

(54) **Dispositif de fermeture d'une ouverture d'un toit**
Vorrichtung zum Verschließen einer Dachöffnung
Device for closing a roof opening

(30) Priorité: 15.11.2013 FR 1361181
(43) Date de publication de la demande: 20.05.2015
(73) Titulaire: BUBENDORFF, 68220 Attenschwiller (FR)
(72) Inventeur: Muth, Pierre, 68300 Saint-Louis (FR)
(74) Mandataire: Rhein, Alain

(56) Documents cités:
- BE-A3- 1 015 350
- DE-U1- 9 202 869
- FR-A1- 2 717 854

## Description

La présente invention a trait à un dispositif de fermeture d'une ouverture d'un toit.

Cette invention concerne le domaine du bâtiment et, plus particulièrement, celui de la fabrication des dispositifs destinés à assurer la fermeture d'une ouverture que comporte un tel bâtiment. Cette invention trouvera une application particulièrement indiquée lorsqu'il s'agit de fermer une ouverture que comporte le toit d'un tel bâtiment.

L'on connait, d'ores et déjà, de tels dispositifs de fermeture qui comportent une fenêtre de toit laquelle comporte, d'une part, un châssis destiné à être fixé sur la charpente de ce toit, d'autre part, un ouvrant, comportant une partie vitrée, et mobile par rapport à ce châssis et, d'autre part encore, au moins un moyen pour monter un tel ouvrant en pivotement par rapport audit châssis, ceci entre une position de fermeture et au moins une position d'ouverture de cette fenêtre.

Un tel dispositif de fermeture comporte, encore, un volet roulant, équipant une telle fenêtre de toit, plus particulièrement en surmontant l'ouvrant d'une telle fenêtre de toit. En fait, un tel volet roulant est mobile par rapport à une telle fenêtre de toit. Pour une assurer une telle mobilité, le dispositif de fermeture comporte, d'une part, au moins un moyen pour monter ce volet roulant en pivotement par rapport au châssis de la fenêtre de toit et, d'autre part, au moins un système pour monter ce volet roulant en pivotement et en translation par rapport à l'ouvrant de la fenêtre de toit. Un tel système comporte, d'une part, un organe rendu solidaire fixement de l'ouvrant de la fenêtre de toit et, d'autre part, un moyen pour monter ce volet roulant en pivotement et en translation par rapport à cet organe.

On observera que le dispositif de fermeture doit être conçu en sorte que, lors de l'ouverture de l'ouvrant et en particulier dans une position extrême d'ouverture de cet ouvrant permettant un nettoyage de celui-ci, le volet roulant n'entre pas en collision avec cet ouvrant. Pour ce faire, ledit organe, que comporte le système pour monter ce volet roulant en pivotement et en translation par rapport à l'ouvrant, adopte la forme d'une console s'étendant à partir de l'extrémité inférieure de l'ouvrant et présentant une extrémité libre, qui est déportée par rapport à cette extrémité inférieure de l'ouvrant, et sur laquelle est monté le volet roulant, ceci en pivotement et en translation.

Une telle conception impose, alors, que les coulisses, que comporte le volet roulant et à l'intérieur desquelles défile le tablier de ce volet roulant, s'étendent au-delà de l'extrémité inférieure de la fenêtre de toit de sorte qu'il subsiste, entre le volet roulant et la fenêtre, un passage au travers duquel passe la lumière qui pénètre, alors, à l'intérieur du bâtiment. Il en résulte, ainsi, un défaut d'occultation en partie basse du dispositif de fermeture.

FR 2 717 854 A1 décrit un dispositif selon le préambule de la revendication 1.

La présente invention se veut de remédier aux inconvénients des dispositifs de fermeture de l'état de la technique.

A cet effet, l'invention concerne un dispositif de fermeture d'une ouverture d'un toit, ce dispositif comportant, d'une part, une fenêtre de toit comportant un châssis, destiné à être fixé sur la charpente de ce toit, ainsi qu'un ouvrant et au moins un moyen pour monter cet ouvrant en pivotement par rapport à ce châssis et, d'autre part, un volet roulant équipant la fenêtre de toit et, d'autre part encore, au moins un moyen pour monter ce volet roulant en pivotement par rapport au châssis de la fenêtre de toit ainsi qu'au moins un système pour monter ce volet roulant en pivotement et en translation par rapport à l'ouvrant de la fenêtre de toit, un tel système comportant un organe ainsi qu'un moyen pour monter ce volet roulant en pivotement et en translation par rapport à cet organe. Ce dispositif de fermeture est caractérisé par le fait que le ou les systèmes pour monter le volet roulant en pivotement et en translation par rapport à l'ouvrant de la fenêtre de toit comportent, chacun, un moyen supplémentaire pour monter l'organe d'un tel système en déplacement par rapport à cet ouvrant.

Une autre caractéristique de l'invention consiste en ce que le moyen pour monter l'organe en déplacement par rapport à l'ouvrant est constitué par un moyen pour monter cet organe en coulissement par rapport à cet ouvrant.

De manière additionnelle, le dispositif de fermeture comporte au moins un moyen pour positionner le volet roulant en retrait par rapport à l'ouvrant.

En fait, le moyen pour positionner comporte un support, équipant l'ouvrant, s'étendant à partir de cet ouvrant, et présentant une extrémité libre comportant le moyen pour monter l'organe en déplacement par rapport à cet ouvrant.

Une caractéristique additionnelle consiste en ce que le moyen pour positionner comporte un patin de glissement, s'étendant latéralement par rapport audit ouvrant et en direction du volet roulant, conçu pour prendre appui contre ce volet roulant, et que comporte l'ouvrant, plus particulièrement l'extrémité inférieure d'un montant latéral de l'ouvrant.

Une caractéristique alternative consiste en ce que le moyen pour positionner comporte un ressort de rappel conçu pour repousser l'organe en direction du volet roulant.

Encore une autre caractéristique concerne le fait que le moyen pour monter le volet roulant en translation et en pivotement par rapport à l'organe comporte, d'une part, une coulisse de montage que comporte le volet roulant, d'autre part, un élément mobile monté en coulissement à l'intérieur de cette coulisse de montage et, d'autre part encore, une pièce pour monter ledit organe en pivotement sur cet élément mobile.

Ainsi, selon l'invention, le dispositif de fermeture comporte au moins un système pour monter le volet roulant en pivotement et en translation par rapport à l'ouvrant de la fenêtre de toit, un tel système comportant un moyen pour monter l'organe d'un tel système en déplacement par rapport à cet ouvrant.

Une telle caractéristique permet, en position refermée du dispositif de fermeture, à un tel organe d'être positionné à la hauteur de l'extrémité inférieure de l'ouvrant de la fenêtre de toit, voire en retrait par rapport à cette extrémité. Ce positionnement permet, alors avantageusement, de raccourcir les coulisses du volet roulant du dispositif de fermeture de l'invention par rapport aux coulisses des volets roulants des dispositifs de fermeture de l'état de la technique. Outre un gain de matière des coulisses et du tablier pour un tel volet roulant, le raccourcissement de ces coulisses du volet roulant permet, également et avantageusement, à l'extrémité inférieure de ces coulisses de jouxter sensiblement l'extrémité inférieure de l'ouvrant de la fenêtre de toit. Il en résulte une réduction notable (voire une suppression) du passage entre le volet roulant et la fenêtre et, par conséquent, une amélioration substantielle de l'occultation procurée par ce volet roulant, ceci en partie basse du dispositif de fermeture.

Une autre caractéristique consiste en ce que le dispositif de fermeture comporte au moins un moyen pour positionner le volet roulant en retrait par rapport à l'ouvrant. Cette caractéristique permet, avantageusement, de conserver un jeu de fonctionnement entre ce volet roulant et cet ouvrant et, ainsi, d'éviter toute collision entre ce volet roulant et cet ouvrant, plus particulièrement lors des manoeuvres d'ouverture et de fermeture du dispositif de fermeture.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et de côté d'un dispositif de fermeture de l'état de la technique, ceci en position refermée de ce dispositif ;
- la figure 2 est une vue similaire à la figure 1 et représentant le dispositif de fermeture de cette figure 1, ceci en position ouverte de ce dispositif ;
- la figure 3 est une vue schématisée et de côté d'un dispositif de fermeture conforme à un premier mode de réalisation de l'invention, ceci en position refermée de ce dispositif ;
- la figure 4 est une vue similaire à la figure 3 et représentant le dispositif de fermeture de cette figure 3, ceci en position ouverte de ce dispositif ;
- la figure 5 est une schématisée correspondant à un détail du dispositif de fermeture illustré figure 4 ;
- la figure 6 est une vue schématisée, partielle, et en coupe selon VI-VI du dispositif de fermeture illustré figures 3 à 5 ;
- la figure 7 est une vue schématisée et de côté d'un dispositif de fermeture conforme à un deuxième mode de réalisation de l'invention, ceci en position ouverte de ce dispositif ;
- la figure 8 est une vue schématisée correspondant à un détail du dispositif de fermeture illustré figure 7.

La présente invention concerne le domaine du bâtiment et, plus particulièrement, celui de la fabrication des dispositifs destinés à assurer la fermeture d'une ouverture que le toit d'un bâtiment.

Un tel dispositif de fermeture 1 comporte une fenêtre de toit 2 laquelle comporte un châssis 3, destiné à être fixé sur la charpente du toit, et constitué par un cadre comportant des côtés latéraux 30 (s'étendant sensiblement selon la pente du toit) ainsi que des côtés transversaux (s'étendant sensiblement horizontalement et perpendiculairement aux côtés latéraux). Cette fenêtre de toit 2 comporte, également, un ouvrant 4, mobile par rapport audit châssis 3, et comportant, d'une part, une partie vitrée et, d'autre part, un cadre, constitué par des montants latéraux 40 et par des traverses, et recevant ladite partie vitrée. Finalement, cette fenêtre de toit 2 comporte au moins un moyen 5 pour monter un tel ouvrant 4 en pivotement par rapport au châssis 3, plus particulièrement selon un axe horizontal.

Un tel dispositif de fermeture 1 comporte, également, un volet roulant 6 lequel comporte un tablier (non représenté) ainsi qu'un boîtier 7 à l'intérieur duquel s'enroule et à l'extérieur duquel se déroule ledit tablier. Ce volet roulant 6 comporte, encore, des montants latéraux 8, surmontés par ledit boîtier 7, et incorporant chacun une coulisse de guidage 80, d'une part, qui est orientée en direction de l'autre montant latéral 8 et vers l'intérieur du volet roulant 6 et, d'autre part, à l'intérieur de laquelle coulisse de guidage 80 est guidée une extrémité latérale dudit tablier.

Un tel volet roulant 6 équipe la fenêtre de toit 2 mentionnée ci-dessus, plus particulièrement en surmontant cette fenêtre de toit 2. En fait, les montants latéraux 8 de ce volet roulant 6 surmontent les montants latéraux 40 du cadre de l'ouvrant 4 de cette fenêtre de toit 2.

Un tel volet roulant 6 est, encore, mobile par rapport à une telle fenêtre de toit 2.

A ce propos, on observera que le dispositif de fermeture 1 comporte, alors, au moins un moyen 9 pour monter ce volet roulant 6 en pivotement par rapport au châssis 3 de la fenêtre de toit 2, plus particulièrement par rapport à l'extrémité supérieure 31 de ce châssis 3. Ce ou ces moyens 9 permettent, alors, à ce volet roulant 6 d'être mobile par rapport à ce châssis 3.

En fait, un tel moyen 9 pour monter le volet roulant 6 en pivotement par rapport au châssis 3 de la fenêtre de toit 2 comporte une console 90, s'étendant à partir de l'extrémité supérieure 31 du châssis 3 de la fenêtre de toit 2, plus particulièrement dans le prolongement d'un côté latéral 30 de ce châssis 3. Une telle console 90 présente une extrémité libre 91, déportée par rapport à ce châssis 3 (plus particulièrement par rapport à l'extrémité supérieure 31 de ce châssis 3), et sur laquelle est monté en pivotement le volet roulant 6, plus particulièrement l'extrémité supérieure de ce volet roulant 6 et/ou le boîtier 7 que comporte ce volet roulant 6 (notamment que comporte l'extrémité supérieure de ce volet roulant 6). Un mode préféré de réalisation consiste en ce qu'un telle console 90 adopte la forme d'une équerre ou analogue.

Le dispositif de fermeture 1 comporte, également, au moins un système 10 pour monter ce volet roulant 6 en pivotement et en translation par rapport à l'ouvrant 4 de la fenêtre de toit 2, un tel système 10 permettant, alors également, à ce volet roulant 6 d'être mobile par rapport à cet ouvrant 4.

Un tel système 10 pour monter ce volet roulant 6 en pivotement et en translation par rapport à l'ouvrant 4 comporte, d'une part, un organe 11 associé audit ouvrant 4 et, d'autre part, un moyen 12 pour monter ce volet roulant 6 en pivotement et en translation par rapport à cet organe 11.

A ce propos, on observera que le moyen 12 pour monter ce volet roulant 6 en pivotement et en translation par rapport à cet organe 11 comporte, d'une part, une coulisse de montage 120 que comporte le volet roulant 6, d'autre part, un élément mobile 121 monté en coulissement à l'intérieur de cette coulisse de montage 120 et, d'autre part encore, une pièce 122 pour monter ledit organe 11 en pivotement sur cet élément mobile 121.

Ainsi, un tel moyen 12 comporte une coulisse de montage 120 que comporte le volet roulant 6. A ce propos et tel que mentionné ci-dessus, ce volet roulant 6 comporte des montants latéraux 8 incorporant chacun une coulisse de guidage 80 à l'intérieur de laquelle est guidé le tablier du volet roulant 6. Un tel montant latéral 8 incorpore, alors également, une telle coulisse de montage 120, orientée vers l'extérieur du volet roulant 6, présentant une ouverture orientée dans une direction opposée à l'ouverture de la coulisse de guidage 80, et présentant un fond constituant également le fond d'une telle coulisse de guindage 80.

Selon un mode particulier de réalisation, un tel montant latéral 8 est constitué par un profilé, notamment métallique et/ou extrudé.

En ce qui concerne l'élément mobile 121, celui-ci adopte la forme d'un galet, d'un patin, d'un coulisseau ou analogue tandis que la pièce 122 adopte la forme d'un arbre ou analogue.

Tel que mentionné ci-dessus, le dispositif de fermeture 1 comporte au moins système 10 pour monter le volet roulant 6 en pivotement et en translation par rapport à l'ouvrant 4 de la fenêtre de toit 2, un tel système 10 comportant un organe 11 associé audit ouvrant 4.

Selon l'invention, le ou les systèmes 10 pour monter le volet roulant 6 en pivotement et en translation par rapport à l'ouvrant 4 de la fenêtre de toit 2 comportent, encore, un moyen 13 pour monter l'organe 11 d'un tel système 10 en déplacement par rapport à cet ouvrant 4.

Un tel moyen 13 permet, alors, de réaliser un montage d'un tel organe 11 de manière mobile par rapport audit ouvrant de la fenêtre de toit 2.

En fait, ce moyen 13 pour monter l'organe 11 en déplacement par rapport à l'ouvrant 4 est constitué par un moyen 13 pour monter cet organe 11 en coulissement par rapport à cet ouvrant 4.

A ce propos et tel que mentionné ci-dessus, un tel ouvrant 4 comporte des montants latéraux 40. Aussi, le moyen 13 pour monter l'organe 11 en coulissement par rapport à cet ouvrant 4 est, alors, conçu pour monter cet organe 11 en coulissement de manière longitudinale par rapport à un tel montant latéral 40.

Une autre caractéristique de l'invention consiste en ce que le moyen 13 pour monter l'organe 11 en coulissement par rapport à l'ouvrant 4 comporte, d'une part, une coulisse 130 qui équipe cet ouvrant 4 (plus particulièrement un montant latéral 40 que comporte un tel ouvrant 4) et, d'autre part, un élément mobile 131, monté en coulissement à l'intérieur d'une telle coulisse 130, et constituant au moins en partie ou recevant un tel organe 11.

Une autre caractéristique de l'invention consiste en ce que le dispositif de fermeture 1 comporte au moins un moyen 14 pour positionner le volet roulant 6 en retrait par rapport à l'ouvrant 4 de la fenêtre de toit 2.

Un tel moyen pour positionner 14 comporte un support 15 équipant cet ouvrant 4, plus particulièrement un montant latéral 40 d'un tel ouvrant 4, notamment l'extrémité inférieure d'un tel montant latéral 40.

En fait, un tel support 15 équipe cet ouvrant 4 en étant rapporté sur un tel ouvrant 4, plus particulièrement sur un montant latéral 40 d'un tel ouvrant 4, notamment sur l'extrémité inférieure d'un tel montant latéral 40, ceci par l'intermédiaire d'une embase 150 que comporte un tel support 15 et qui est fixée sur l'ouvrant 4.

Un tel support 15 s'étend à partir de cet ouvrant 4, plus particulièrement à partir du montant latéral 40 d'un tel ouvrant 4, notamment à partir de l'extrémité inférieure d'un tel montant latéral 40, ceci de manière perpendiculaire au plan de l'ouvrant 4 et en direction du volet roulant 6.

Un tel support 15 présente une extrémité libre 151 comportant le moyen 13 pour monter l'organe 11 en déplacement par rapport à cet ouvrant 4, plus particulièrement la coulisse 130 que comporte ce moyen 13.

Une caractéristique additionnelle consiste en ce que ce support 15 est constitué par un profilé, notamment métallique.

Le moyen 14 pour positionner le volet roulant 6 en retrait par rapport à l'ouvrant 4 de la fenêtre de toit 2 comporte, encore et selon un premier mode de réalisation, un patin de glissement 16 s'étendant latéralement par rapport audit ouvrant et en direction du volet roulant 6.

Un tel patin de glissement 16 est conçu pour prendre appui contre ce volet roulant 6, plus particulièrement au cours des manoeuvres d'ouverture et de fermeture du dispositif de fermeture 1.

C'est, plus particulièrement, l'ouvrant 4 de la fenêtre de toit 2 (notamment l'extrémité inférieure du montant latéral 40 d'un tel ouvrant 4) qui comporte un tel patin de glissement 16.

Un mode particulier de réalisation consiste en ce qu'un tel patin de glissement 16 fait partie du support 15 susmentionné et que comporte le moyen 14 pour positionner le volet roulant 6 en retrait par rapport à l'ouvrant 4 de la fenêtre de toit 2.

On observera que ce patin de glissement 16 est conçu pour, lors de l'ouverture du dispositif de fermeture 1, prendre appui contre le volet roulant 6 (plus particulièrement contre un montant latéral 8 de ce volet roulant 6) ce qui a pour effet, d'une part, de positionner (plus particulièrement de maintenir) le volet roulant 6 en retrait par rapport à l'ouvrant 4 et, d'autre part, de provoquer le déplacement de l'élément mobile 131 (et, donc, de l'organe 11) par rapport à la coulisse 130, plus particulièrement en direction de l'extrémité inférieure du montant latéral 40 de l'ouvrant 4 et/ou vers l'extérieur de cette coulisse 130.

Lors de la fermeture du dispositif de fermeture 1 et en fin de course de fermeture, le patin de glissement 16 ne prend plus appui contre le volet roulant 6 et l'élément mobile 121 prend appui contre une butée 123 que comporte la coulisse de montage 120 ce qui provoque le déplacement de l'élément mobile 131 par rapport à la coulisse 130 dans une direction opposée à celle de l'extrémité inférieure du montant latéral 40 de l'ouvrant 4 et/ou vers l'intérieur de cette coulisse 130.

De manière alternative à un tel patin de glissement 16, le moyen 14 pour positionner le volet roulant 6 en retrait par rapport à l'ouvrant 4 de la fenêtre de toit 2 comporte, encore et selon un deuxième mode de réalisation, un ressort de rappel 17 conçu pour repousser l'organe 11 en direction du volet roulant 6.

En fait, un tel ressort 17 est interposé entre l'organe 11 (plus particulièrement l'élément mobile 131 qui constitue au moins en partie un tel organe 11 ou qui reçoit un tel organe 11) et un point fixe par rapport à l'ouvrant 4.

De préférence, un tel ressort 17 est positionné à l'intérieur de la coulisse 130 du moyen 13 pour monter l'organe 11 en coulissement par rapport à l'ouvrant 4.

En position de fermeture du dispositif de fermeture 1, l'élément mobile 131 (et, donc, l'organe 11) adopte une position rétractée à l'intérieur de la coulisse 130.

Lors de la fermeture du dispositif de fermeture 1 et en fin de course de fermeture, l'élément mobile 121 prend appui contre une butée 123 que comporte la coulisse de montage 120 ce qui provoque le déplacement de l'élément mobile 131 par rapport à la coulisse 130 dans une direction opposée à celle de l'extrémité inférieure du montant latéral 40 de l'ouvrant 4 et/ou vers l'intérieur de cette coulisse 130, ceci à l'encontre de l'effet du ressort 17.

Lors de l'amorce de l'ouverture du dispositif de fermeture 1, le ressort 17 agit sur l'élément mobile 131 (et, donc, sur l'organe 11) pour, d'une part, maintenir l'élément mobile 121 en appui contre la butée 123 de la coulisse de montage 120 et, d'autre part, provoquer le déplacement de cet élément mobile 131 (et, donc, de cet organe 11) par rapport à la coulisse 130, plus particulièrement en direction de l'extrémité inférieure du montant latéral 40 de l'ouvrant 4 et/ou vers l'extérieur de cette coulisse 130. Après déplacement de cet élément mobile 131 par rapport à la coulisse 130, l'action de ce ressort 17 sur cet élément mobile 131 (et, donc, sur l'organe 11) permet de positionner (plus particulièrement de maintenir) le volet roulant 6 en retrait par rapport à l'ouvrant 4.

On observera que la présence d'un tel ressort 17 permet, avantageusement, de rééquilibrer le dispositif de fermeture 1, plus particulièrement par rapport au surpoids que représente le volet roulant 6 ajouté par-dessus la fenêtre de toit 2.

Une caractéristique additionnelle de l'invention consiste en ce que le dispositif de fermeture 1 comporte au moins un moyen pour tarer 18 le ressort 17, plus particulièrement en fonction du poids du volet roulant 6.

En fait, un tel moyen pour tarer 18 est constitué par un curseur dont la position est réglable par rapport à l'ouvrant 4 tandis que le ressort 17 est interposé entre ce curseur et ledit organe 11, plus particulièrement entre ce curseur et l'élément mobile 131 qui constitue au moins en partie un tel organe 11 ou qui reçoit un tel organe 11.

Un tel moyen pour tarer 18 constitue, en fait, un point fixe tel que mentionné ci-dessus et de type réglable.

On observera qu'un tel moyen pour tarer 18 est positionné à l'intérieur de la coulisse 130 du moyen 13 pour monter l'organe 11 en coulissement par rapport à l'ouvrant 4.

## Revendications

1. Dispositif de fermeture (1) d'une ouverture d'un toit, ce dispositif (1) comportant, d'une part, une fenêtre de toit (2) comportant un châssis (3), destiné à être fixé sur la charpente de ce toit, ainsi qu'un ouvrant (4) et au moins un moyen (5) pour monter cet ouvrant (4) en pivotement par rapport à ce châssis (3) et, d'autre part, un volet roulant (6) équipant la fenêtre de toit (2) et, d'autre part encore, au moins un moyen (9) pour monter ce volet roulant (6) en pivotement par rapport au châssis (3) de la fenêtre de toit (2) ainsi qu'au moins un système (10) pour monter ce volet roulant (6) en pivotement et en translation par rapport à l'ouvrant (4) de la fenêtre de toit (2), un tel système (10) comportant un organe (11) ainsi qu'un moyen (12) pour monter ce volet roulant (6) en pivotement et en translation par rapport à cet organe (11), **caractérisé par le fait que** le ou les systèmes (10) pour monter le volet roulant (6) en pivotement et en translation par rapport à l'ouvrant (4) de la fenêtre de toit (2) comportent, chacun, un moyen supplémentaire (13) pour monter l'organe (11) d'un tel système (10) en déplacement par rapport à cet ouvrant (4).

2. Dispositif de fermeture (1) selon la revendication 1, **caractérisé par le fait que** le moyen (13) pour monter l'organe (11) en déplacement par rapport à l'ouvrant (4) est constitué par un moyen pour monter cet organe (11) en coulissement par rapport à cet ouvrant (4).

3. Dispositif de fermeture (1) selon la revendication 2, **caractérisé par le fait que** l'ouvrant (4) comporte des montants latéraux (40) tandis que le moyen (13) pour monter l'organe (11) en coulissement par rapport à cet ouvrant (4) est conçu pour monter cet organe (11) en coulissement de manière longitudinale par rapport à un tel montant latéral (40).

4. Dispositif de fermeture (1) selon l'une quelconque des revendications 2 ou 3, **caractérisé par le fait que** le moyen (13) pour monter l'organe (11) en coulissement par rapport à l'ouvrant (4) comporte, d'une part, une coulisse (130) qui équipe l'ouvrant (4) et, d'autre part, un élément mobile (131), monté en coulissement à l'intérieur d'une telle coulisse (130), et constituant au moins en partie ou recevant un tel organe (11).

5. Dispositif de fermeture (1) selon l'une quelconque des revendications précédentes, **caractérisé par le fait que** le dispositif (1) comporte au moins un moyen (14) pour positionner le volet roulant (6) en retrait par rapport à l'ouvrant (4).

6. Dispositif de fermeture (1) selon la revendication 5, **caractérisé par le fait que** le moyen (14) pour positionner comporte un support (15), équipant l'ouvrant (4), s'étendant à partir de cet ouvrant (4), et présentant une extrémité libre (151) comportant le moyen (13) pour monter l'organe (11) en déplacement par rapport à cet ouvrant (4).

7. Dispositif de fermeture (1) selon l'une quelconque des revendications 5 ou 6, **caractérisé par le fait que** le moyen pour positionner (14) comporte un patin de glissement (16), s'étendant latéralement par rapport audit ouvrant (4) et en direction du volet roulant (6), conçu pour prendre appui contre ce volet roulant (6), et que comporte l'ouvrant (4), plus particulièrement l'extrémité inférieure d'un montant latéral (40) d'un tel ouvrant (4).

8. Dispositif de fermeture (1) selon l'une quelconque des revendications 5 ou 6, **caractérisé par le fait que** le moyen pour positionner (14) comporte un ressort de rappel (17) conçu pour repousser l'organe (11) en direction du volet roulant (6).

9. Dispositif de fermeture (1) selon la revendication 8, **caractérisé par le fait que** le dispositif (1) comporte au moins un moyen (18) pour tarer le ressort (17), plus particulièrement en fonction du poids du volet roulant (6).

10. Dispositif de fermeture (1) selon l'une quelconque des revendications précédentes, **caractérisé par le fait que** le moyen (12) pour monter le volet roulant (6) en pivotement et en translation par rapport à l'organe (11) comporte, d'une part, une coulisse de montage (120) que comporte le volet roulant (6), d'autre part, un élément mobile (121) monté en coulissement à l'intérieur de cette coulisse de montage (120) et, d'autre part encore, une pièce (122) pour monter ledit organe (11) en pivotement sur cet élément mobile (121).

11. Dispositif de fermeture (1) selon l'une quelconque des revendications précédentes, **caractérisé par le fait que** le volet roulant (6) comporte des montants latéraux (8), un tel montant latéral (8) comportant, d'une part, une coulisse de guidage (80) à l'intérieur de laquelle défile un tablier que comporte le volet roulant (6) et, d'autre part, une coulisse de montage (120) que comporte le moyen (12) pour monter le volet roulant (6) en pivotement et en translation par rapport à l'organe (11).

12. Dispositif de fermeture (1) selon l'une quelconque des revendications précédentes, **caractérisé par le fait que** le moyen (9) pour monter le volet roulant (6) en pivotement par rapport au châssis (3) de la fenêtre de toit (2) comporte une console (90), s'étendant à partir de l'extrémité supérieure du châssis (3) de la fenêtre de toit (2), présentant une extrémité (91) libre sur laquelle est monté en pivotement le volet roulant (6), plus particulièrement l'extrémité supérieure de ce volet roulant (6).

## Patentansprüche

1. Schließvorrichtung (1) für eine Öffnung eines Daches, wobei diese Vorrichtung (1), einerseits, ein Dachfenster (2), das einen Rahmen (3), der dazu bestimmt ist, an das Tragwerk dieses Daches befestigt zu werden, sowie einen Flügel (4) und mindestens ein Mittel (5), um diesen Flügel (4) schwenkbar relativ zu diesem Rahmen (3) zu montieren umfasst, und andererseits einen Rollladen (6), mit dem das Dachfenster (2) versehen ist, und, noch andererseits, mindestens ein Mittel (9), um diesen Rollladen (6) schwenkbar relativ zu dem Rahmen (3) des Dachfensters (2) zu montieren, sowie auch mindestens ein System (10), um diesen Rollladen (6) schwenkbar und translatorisch relativ zu dem Flügel (4) des Dachfensters (2) zu montieren, umfasst, wobei ein solches System (10) ein Organ (11) sowie ein Mittel (12), um diesen Rollladen (6) schwenkbar und translatorisch relativ zu diesem Organ (11) zu montieren, umfasst, **dadurch gekennzeichnet, dass** das oder die Systeme (10), um den Rollladen (6) schwenkbar und translatorisch relativ zu dem Flügel (4) des Dachfensters (2) zu montieren, jeweils ein zusätzliches Mittel (13) umfasst, um das Organ (11) eines derartigen Systems (10) beweglich relativ zu diesem Flügel (4) zu montieren.

2. Schließvorrichtung (1) nach Anspruch 1, **dadurch gekennzeichnet, dass** das Mittel (13), um das Organ (11) beweglich relativ zu dem Flügel (4) zu montieren, aus einem Mittel besteht, um dieses Organ (11) gleitbar relativ zu diesem Flügel (4) zu montieren.

3. Schließvorrichtung (1) nach Anspruch 2, **dadurch gekennzeichnet, dass** der Flügel (4) seitliche Pfosten (40) umfasst, während das Mittel (13), um das Organ (11) gleitend relativ zu diesem Flügel (4) zu montieren, vorgesehen ist, um dieses Organ (11) in Längsrichtung gleitend relativ zu einem solchen seitlichen Pfosten (40) zu montieren.

4. Schließvorrichtung (1) nach einem der Ansprüche 2 oder 3, **dadurch gekennzeichnet, dass** das Mittel (13), um das Organ (11) gleitend relativ zu dem Flügel (4) zu montieren, einerseits einen Führungsschlitz (130), mit dem der Flügel (4) ausgestattet ist, und andererseits ein bewegliches Element (131), das gleitbar innerhalb eines solchen Führungsschlitzes (130) montiert ist und zumindest teilweise ein solches Organ (11) bildet oder aufnimmt, umfasst.

5. Schließvorrichtung (1) nach irgendeinem der vorhergehenden Ansprüche, **dadurch gekennzeichnet, dass** die Vorrichtung (1) mindestens ein Mittel (14), um den Rollladen (6) bezüglich des Flügels (4) zurückgesetzt zu positionieren, umfasst.

6. Schließvorrichtung (1) nach Anspruch 5, **dadurch gekennzeichnet, dass** das Mittel (14) zum Positionieren eine Stütze (15) umfasst, mit der der Flügel (4) ausgestattet ist, die sich ab diesem Flügel (4) erstreckt und ein freies Ende (151) aufweist, das das Mittel (13), um das Organ (11) beweglich relativ zu diesem Flügel (4) zu montieren, umfasst.

7. Schließvorrichtung (1) nach irgendeinem der Ansprüche 5 oder 6, **dadurch gekennzeichnet, dass** das Mittel zum Positionieren (14) einen Gleitschuh (16) umfasst, der sich seitlich relativ zu dem besagten Flügel (4) und in Richtung des Rollladens (6) erstreckt, vorgesehen, um gegen diesen Rollladen (6) anzulehnen, und den der Flügel (4), insbesondere das untere Ende eines seitlichen Pfostens (40) eines solchen Flügels (4), umfasst.

8. Schließvorrichtung (1) nach irgendeinem der Ansprüche 5 oder 6, **dadurch gekennzeichnet, dass** das Mittel zum Positionieren (14) eine Rückstellfeder (17) umfasst, die vorgesehen ist, um das Organ (11) in Richtung des Rollladens (6) zurückzudrücken.

9. Schließvorrichtung (1) nach Anspruch 8, **dadurch gekennzeichnet, dass** die Vorrichtung (1) zumindest ein Mittel (18) umfasst, um die Feder (17) zu kalibrieren, insbesondere in Abhängigkeit von dem Gewicht des Rollladens (6).

10. Schließvorrichtung (1) nach irgendeinem der vorhergehenden Ansprüche, **dadurch gekennzeichnet, dass** das Mittel (12), um den Rollladen (6) schwenkbar und translatorisch relativ zu dem Organ (11) zu montieren, einerseits einen Montage-Führungsschlitz (120), welchen der Rollladen (6) umfasst, andererseits ein bewegliches Element (121), das gleitbar innerhalb dieses Montage-Führungsschlitzes (120) montiert ist, und noch andererseits ein Teil (122), um das besagte Organ (11) schwenkbar an diesem beweglichen Element (121) zu montieren, umfasst.

11. Schließvorrichtung (1) nach irgendeinem der vorhergehenden Ansprüche, **dadurch gekennzeichnet, dass** der Rollladen (6) seitliche Pfosten (8) umfasst, wobei ein derartiger Pfosten (8) einerseits einen Führungsschlitz (80), in dem eine Decke, welche der Rollladen (6) umfasst, und andererseits einen Montage-Führungsschlitz (120) umfasst, welchen das Mittel (12), um den Rollladen (6) schwenkbar und translatorisch relativ zu dem Organ (11) zu montieren, umfasst.

12. Schließvorrichtung (1) nach irgendeinem der vorhergehenden Ansprüche, **dadurch gekennzeichnet, dass** das Mittel (9), um den Rollladen (6) schwenkbar relativ zu dem Rahmen (3) des Dachfensters (2) zu montieren, einen Tragarm (90) umfasst, der sich ab dem oberen Ende des Rahmens (3) des Dachfensters (2) erstreckt, der ein freies Ende (91) aufweist, an dem der Rollladen (6), insbesondere das obere Ende dieses Rollladens (6), schwenkbar montiert ist.

## Claims

1. Closing device (1) for an opening of a roof, said device (1) including, on the one hand, a roof window (2) including a frame (3) aimed at being fastened to the framework of this roof, as well as a leaf (4) and at least one means (5) for mounting this leaf (4) pivotally relative to this frame (3) and, on the other hand, a roller shutter (6) equipping the roof window (2) and, yet on the other hand, at least one means (9) for mounting this roller shutter (6) pivotally relative to the frame (3) of the roof window (2) as well as at least one system (10) for mounting this roller shutter (6) pivotally and translationally relative to the leaf (4) of the roof window (2), such a system (10) including an organ (11) as well as a means (12) for mounting this roller shutter (6) pivotally and translationally relative to this organ (11), wherein the system or systems (10) for mounting the roller shutter (6) pivotally and translationally relative to the leaf (4) of the roof window (2) each include an additional means (13) for mounting the organ (11) of such a system (10) so as to be movable relative to this leaf (4).

2. Closing device (1) according to claim 1, wherein the means (13) for mounting the organ (11) so as to be movable relative to the leaf (4) is formed of a means for mounting this organ (11) slidably with respect to this leaf (4).

3. Closing device (1) according to claim 2, wherein the leaf (4) includes lateral stiles (40), while the means (13) for mounting the organ (11) slidably with respect to this leaf (4) is designed in order to mount this organ (11) longitudinally slidably with respect to such a lateral stile (40).

4. Closing device (1) according to any one of claims 2 or 3, wherein the means (13) for mounting the organ (11) slidably with respect to the leaf (4) includes, on the one hand, a guiding slide (130) equipping the leaf (4) and, on the other hand, a movable element (131) slidably mounted within such a guiding slide (130) and forming at least partially or receiving such an organ (11).

5. Closing device (1) according to any one of the preceding claims, wherein the device (1) includes at least one means (14) for positioning the rolling shutter (6) recessed with respect to the leaf (4).

6. Closing device (1) according to claim 5, wherein the means (14) for positioning includes a support (15), provided on the leaf (4), extending from this leaf (4) and having a free end (151) including the means (13) for mounting the organ (11) so as to be movable relative to this leaf (4).

7. Closing device (1) according to any one of claims 5 or 6, wherein the means for positioning (14) includes a sliding shoe (16) extending laterally relative to said leaf (4) and towards the roller shutter (6), designed to rest against this roller shutter (6), and which the leaf (4), more particularly the lower end of a lateral stile (40) of a such leaf (4), includes.

8. Closing device (1) according to any one of claims 5 or 6, wherein the means for positioning (14) includes a restoring spring (17) designed to push the organ (11) towards the roller shutter (6).

9. Closing device (1) according to claim 8, wherein the device (1) includes at least one means (18) for calibrating the spring (17), more particularly depending on the weight of the roller shutter (6).

10. Closing device (1) according to any one of the preceding claims, wherein the means (12) for mounting the roller shutter (6) pivotally and translationally relative to the organ (11) includes, on the one hand, a mounting guide (120) the roller shutter (6) includes, on the other hand, a movable element (121) slidably mounted inside said mounting guide (120) and, yet on the other hand, a part (122) for pivotally mounting said organ (11) onto this movable element (121).

11. Closing device (1) according to any one of the preceding claims, wherein the roller shutter (6) includes lateral stiles (8), such a lateral stile (8) including, on the one hand, a lateral guide (80) inside which move an apron the roller shutter includes (6) and, on the other hand, a mounting guide (120) the means (12) for mounting the roller shutter (6) pivotally and translationally relative to the organ (11) includes.

12. Closing device (1) according to any one of the preceding claims, wherein the means (9) for mounting the roller shutter (6) pivotally relative to the frame (3) of the roof window (2) includes a bracket (90) extending from the upper end of the frame (3) of the roof window (2), having a free end (91) on which is pivotally mounted the roller shutter (6), more particularly the upper end of this roller shutter (6).
